# EUROPÄISCHE PATENTSCHRIFT

(11) **EP 3 465 842 B1**
(45) Veröffentlichungstag und Bekanntmachung des Hinweises auf die Patenterteilung: **21.07.2021**
(21) Anmeldenummer: 17725603.9
(22) Anmeldetag: 24.05.2017
(51) Int. Cl.: H01R 24/38, H01R 13/639, H01R 11/28, H01R 13/11, H01R 43/02

(54) **SCHNELL-TRENNBARE ELEKTRISCHE STECKVERBINDUNG, FIXIERBARE STECKVERBINDUNG SOWIE VERFAHREN ZUR KONTAKTIERUNG EINES ELEKTRISCHEN KONTAKTELEMENTS MIT EINEM ELEKTRISCHEN LEITER**
ELECTRICAL PLUG-IN CONNECTION THAT CAN BE QUICKLY DISCONNECTED, FIXABLE PLUG-IN CONNECTION, AND METHOD FOR ESTABLISHING CONTACT BETWEEN AN ELECTRICAL CONTACT ELEMENT AND AN ELECTRICAL CONDUCTOR
LIAISON DE RACCORDEMENT ÉLECTRIQUE RAPIDEMENT DÉCONNECTABLE, LIAISON DE RACCORDEMENT IMMOBILISABLE AINSI QUE PROCÉDÉ DE MISE EN CONTACT D'UN ÉLÉMENT DE CONTACT ÉLECTRIQUE AVEC UN CONDUCTEUR ÉLECTRIQUE

(30) Priorität: 30.05.2016 DE 102016109882
(43) Veröffentlichungstag der Anmeldung: 10.04.2019
(73) Patentinhaber: REMA Lipprandt GmbH & Co. KG, 53359 Rheinbach (DE)
(72) Erfinder: GLÜCK, Bettina, 53113 Bonn (DE)
(74) Vertreter: Kluin, Jörg-Eden
(86) Internationale Anmeldenummer: PCT/EP2017/062644
(87) Internationale Veröffentlichungsnummer: WO 2017/207402

(56) Entgegenhaltungen:
- EP-A1- 1 369 957
- DE-A1-102004 062 676
- DE-A1-102011 015 825
- JP-A- H0 935 702
- US-A- 5 931 690

## Beschreibung

Die Erfindung betrifft eine schnell-trennbare elektrische Steckverbindung für hochstromige Fahrzeuganwendungen, beispielsweise zur elektrischen Verbindung eines elektrischen Akkumulators mit einer Antriebseinrichtung eines Flurförderzeugs. Darüber hinaus betrifft die Erfindung eine fixier- und trennbare elektrische Steckverbindung sowie ein Verfahren zur Herstellung der elektrisch leitenden Verbindung zwischen einem elektrischen Kontakt-element und einem aus einer Isolierung vorstehenden Endbereich eines elektrischen Leiters.

Um elektrisch betriebene Flurförderzeuge auch ohne eine Schnellladefunktion ohne längere Pausen betreiben zu können, ist es bekannt, für ein Flurförderzeug mehrere elektrische Akkumulatoren (auch als "Batterien" bezeichnet) geladen vorzuhalten und einen momentan verwendeten Akkumulator bei Erreichen eines bestimmten Entladezustandes gegen einen voll aufgeladenen Akkumulator auszutauschen. Hierzu ist es wünschenswert, einen jeweils im Fahrzeug befindlichen Akkumulator schnell und auf einfache Weise möglichst ohne Werkzeug von einer Antriebseinrichtung des Flurförderzeugs dekontaktieren und einen weiteren, geladenen Akkumulator mit dieser Antriebseinrichtung bei möglichst geringem Zeitverlust kontaktieren zu können. Die im Stand der Technik bekannten und weit verbreiteten Batterieklemmen sind zu diesem Einsatzzweck nur bedingt geeignet, da zur Dekontaktierung bzw. zur Kontaktierung stets eine Klemmschraube betätigt werden muss, um ein elektrische Verbindung zwischen der Antriebseinrichtung und dem elektrische Akkumulator herstellen bzw. trennen zu können. Nachteilig ist auch, dass diese bekannten Klemmeinrichtungen das Ansetzen eines Drehwerkzeugs erforderlich machen, was insbesondere dann, wenn die Akkumulatoren in dem Flurförderzeug von außen schlecht zugänglich angeordnet sind, große Probleme bereiten kann. Darüber hinaus sind die bekannten Klemmanschlüsse regelmäßig negativen äußeren Einflüssen beispielsweise durch Feuchtigkeit und Schmutz ausgesetzt, wodurch eine dauerhaft gute elektrische Verbindung den Einsatz zusätzlicher Maßnahmen, beispielsweise von sogenanntem "Polfett" erforderlich macht.

Steckverbindungen sind in zahlreichen unterschiedlichen Ausgestaltungen bekannt. Aus der DE 201 17 275 U1 ist ein Steckverbinder bekannt, bei dem ein Leiterdraht eines Kabels für eine formschlüssige Fixierung in eine Querbohrung eines Buchsen- oder Stiftkontakts einschiebbar ist. Ferner ist aus der DE 10 2013 201 125 A1 sowie der US 2013/0090009 A1 jeweils ein Steckverbinder zur Verwendung im Fahrzeugbereich bekannt, bei denen jeweils ein zweiteiliger Innenleiter vorgesehen ist, umfassend einen zur Aufnahme eines Gegenkontaktelements hülsenförmigen ersten Innenleiterteil und einen separaten, mit einem Leiterdraht eines Kabels verbundenen, stiftförmigen zweiten Innenleiterteil. Dadurch weist der Steckverbinder jedoch eine relativ große Anzahl an separaten Bauteilen auf, wodurch der Steckverbinder relativ komplex aufgebaut und in der Herstellung relativ kostenintensiv ist. Ferner ist der Steckverbinder dadurch relativ groß ausgebildet und benötigt einen entsprechend großen Montageraum. Darüber hinaus ist bei einer Vielzahl der vorbekannten Steckverbindungen zumindest ein Teil der elektrischen Kontaktelemente von außen frei zugänglich, so dass eine mögliche Verletzungsgefahr, insbesondere durch einen Stromschlag, gegeben sein kann. Aus der JP H09 35702 A ist beispielsweise eine Klemmvorrichtung zum Anklemmen eines elektrischen Kontaktelements an einen freiliegenden Batteriepol bekannt. Eine ähnliche Variante einer Steckverbindung mit einem zwar von einer ringförmigen Wandung umgebenen, jedoch nach wie vor nach außen hin freiliegenden Kontaktelement ist jeweils aus der DE 10 2011 015 825 A1 und EP 1 369 957 A1 bekannt.

Der Erfindung liegt die Aufgabe zugrunde, eine schnell trennbare elektrische Steckverbindung bereitzustellen, die besonders platzsparend aufgebaut und im Umgang besonders sicher ausgebildet ist.

Diese Aufgabe wird durch die in Anspruch 1 wiedergegebene elektrische Steckverbindung sowie durch das in Anspruch 18 genannte Verfahren zur Herstellung einer solchen Verbindung gelöst.

Die erfindungsgemäße schnell-trennbare elektrische Steckverbindung umfasst ein erstes, vorzugsweise etwa topfförmiges elektrisches Kontaktelement, welches vorzugsweise einen Bodenbereich und - besonders bevorzugt - einen Mantelbereich aufweist. Der Mantelbereich ist vorzugsweise mit zumindest einem sich vorzugsweise von dem Bodenbereich bis besonders bevorzugt zu dem dem Bodenbereich gegenüberliegenden Rand des Mantelbereichs erstreckenden Schlitz versehen. Vorzugsweise sind über den Umfang des Mantelbereichs verteilt mehrere Schlitze vorgesehen. Ferner umfasst die erfindungsgemäße elektrische Steckverbindung ein Kabel, welches vorzugsweise einen elektrischen Leiter und vorzugsweise eine diesen Leiter ummantelnde Isolierung umfasst. Ein aus der Isolierung vorstehender Endbereich des Leiters ist vorzugsweise mit dem Bodenbereich des ersten Kontaktelements elektrisch leitend verbunden, insbesondere verlötet oder verschweißt. Ferner weist diese elektrische Steckverbindung eine den Mantelbereich des ersten elektrischen Kontaktelements umgebende Isolationshülse, die innere und äußere Mantelflächen umfasst, auf. Die innere Mantelfläche der Isolationshülse ist zur äußeren Mantelfläche des Mantelbereichs des elektrischen Kontaktelements beabstandet. Aufgrund dieser Maßnahme ist sichergestellt, dass einander benachbarte elektrische Kontaktzungen, die durch die Schlitze voneinander getrennt sind, sich beim Überstecken mit einem zweiten, an den Kontaktzungen innen anliegenden Kontaktelement nach außen verlagern können. Ferner umfasst die erfindungsgemäße elektrische Steckverbindung ein den Bodenbereich des ersten Kontaktelements und die äußere Mantelfläche der Isolationshülse sowie einen Anschlussbereich des Kabels umgebendes erstes Gehäuse, das durch Umspritzen mit einem Kunststoffmaterial hergestellt ist. Aufgrund des Umspritzens entsteht eine mit Ausnahme einer Öffnung, durch welche ein zweites elektrisches Kontaktelement einführbarsein muss, eine vollständig alle elektrisch leitenden Teile des ersten Kontaktelements sowie einen Teil der Isolierung des elektrischen Leiters umgebende Ummantelung. Aufgrund des radialen Abstandes der inneren Mantelfläche der Isolierhülse von der äußeren Mantelfläche des ersten Kontaktelements ist auch nach dem Umspritzen eine Verlagerung der einzelnen Kontaktzungen beim Einbringen eines Kontaktstiftes möglich. Erfindungsgemäß umfasst die elektrische Steckverbindung ein zweites elektrisches Kontaktelement, welches eine äußere Mantelfläche aufweist, die von dem ersten Mantelbereich des ersten elektrischen Kontaktelements übersteckbar ist, wobei das zweite elektrische Kontaktelement vorzugsweise mit einem zweiten Gehäuse umgeben ist, welches mit dem zweiten elektrischen Kontaktelement einen Ringraum bildet, in den das erste Gehäuse einführbar ist. Das zweite Gehäuse umschließt mit seiner inneren Mantelfläche vorzugsweise die äußere Mantelfläche des ersten Gehäuses im übersteckten Zustand dichtend, wozu das zweite Gehäuse vorzugsweise aus einem elastischen, besonders bevorzugt aus einem gummielastischen Material gefertigt ist. Aufgrund der im überdeckten Zustand erzielten, besonders guten Dichtwirkung werden äußere, negative Einwirkungen auf die elektrische Kontaktierung zwischen ersten und zweiten Kontaktelementen auch ohne weitere Hilfsmittel wie beispielsweise Polfette etc. wirkungsvoll verhindert.

Die weitere erfindungsgemäße fixier- und trennbare elektrische Steckverbindung umfasst ebenfalls ein erstes Kopplungsteil mit einem ersten elektrischen Kontaktelement, welches einen Bodenbereich und einen Mantelbereich umfasst, wobei der Mantelbereich zumindest einen sich von dem Bodenbereich bis zu einem dem Bodenbereich gegenüberliegenden Randbereich des Mantelbereichs erstreckenden Schlitz aufweist, mit einem elektrischen Kabel, welches einen elektrischen Leiter und eine diesen Leiter ummantelnde Isolierung umfasst, wobei ein aus der Isolierung vorstehender Endbereich des Leiters mit dem Bodenbereich des ersten Kontaktelements elektrisch leitend verbunden ist, mit einer den Mantelbereich des ersten elektrischen Kontaktelements umgebenden Isolationshülse, die eine äußere Mantelfläche und eine innere Mantelfläche aufweist, wobei die innere Mantelfläche zu einer äußeren Mantelfläche des Mantelbereichs des elektrischen Kontaktelements beabstandet ist, und mit einem den Bodenbereich des ersten Kontaktelements und die äußere Mantelfläche der Isolationshülse sowie einen Anschlussbereich des elektrischen Kabels umgebenden ersten Gehäuse. Ein vorgesehenes zweites Kopplungsteil, insbesondere ein Gegenkopplungsteil, umfasst wiederum ein zweites elektrisches Kontaktelement, welches eine äußere Mantelfläche aufweist, die von dem Mantelbereich des ersten elektrischen Kontaktelements übersteckbar ist, und das zweite elektrische Kontaktelement mit einem zweiten Gehäuse umgeben ist, welches mit dem zweiten elektrischen Kontaktelement einen Ringraum bildet, in den das erste Gehäuse einführbar ist. Insoweit entspricht die fixier- und trennbare elektrische Steckverbindung der zuvor erläuterten schnelltrennbaren Steckverbindung. Zur Sicherung der Steckverbindung weist d**ie** fixier- und trennbare elektrische Steckverbindung ein Sicherungsbügel zum Fixieren des ersten Gehäuses an dem zweiten Gehäuse auf. Dadurch kann ein insbesondere bei Anwendung der Steckverbindung bei Fahrzeugen, bei denen im Betrieb regelmäßig Erschütterungen, Vibrationen und/oder Beschleunigungskräfte auftreten, ein dauerhaft fester und besonders sicherer Halt des einen Kopplungsteils an dem anderen Kopplungsteil gewährleistet werden. Ferner kann anhand des Sicherheitsbügels - beispielsweise nach einer gewissen Zeit einer Verwendung des Fahrzeugs - schnell und unkompliziert festgestellt werden, ob das erste Kopplungsteil noch vollständig und sicher an dem zweiten Kopplungsteil eingesteckt ist, oder ob sich die Steckverbindung zumindest teilweise gelöst hat. Der Sicherungsbügel ist bevorzugt separat ausgebildet und kann beispielsweise eine die beiden Gehäuse zumindest teilweise umgreifende Form aufweisen.

Vorzugsweise ist der Sicherungsbügel um eine Drehachse schwenkbar gelagert. Dadurch kann der Sicherungsbügel in besonders einfacher Weise um die beiden Gehäuse greifen und diese zueinander fixieren. Ferner ist der Sicherungsbügel dadurch nicht lose ausgebildet und kann bei einem Lösen der elektrischen Verbindung nicht verloren gehen. Besonders bevorzugt ist der Sicherungsbügel an dem zweiten Gehäuse gelagert und kann an dem ersten Gehäuse temporär fixiert werden, beispielsweise über eine in eine Ausnehmung eingreifende Rastnase. Die Drehachse ist bevorzugt senkrecht zu einer Übersteckrichtung angeordnet, in der die Steckverbindung erfolgt. Besonders bevorzugt ist der Sicherungsbügel seitlich neben einer Umfangswand des zweiten Gehäuses angeordnet. Dadurch kann das zweite Kopplungsteil und somit die gesamte Steckverbindung besonders platzsparend aufgebaut sein.

Vorzugsweise weist der Sicherungsbügel einen ersten Bügelabschnitt und einen gegenüber dem ersten Bügelabschnitt abgewickelten zweiten Bügelabschnitt auf. Dadurch kann der Sicherungsbügel in besonders einfacher Weise um die beiden Gehäuse umgelegt werden. Insbesondere kann einer der Bügelabschnitte als ein Handgriff dienen, an dem ein Bediener den Sicherungsbügel anfassen und bewegen, insbesondere drehen, kann. Besonders bevorzugt ist der erste Bügelabschnitt korrespondierend zu der Außenkontur des zweiten Gehäuses und der zweite Bügelabschnitt korrespondierend zu der Außenkontur des ersten Gehäuses ausgebildet. Jeder Bügelabschnitt kann einen oder auch mehrere Bügelarme aufweisen

Vorzugsweise ist das erste Gehäuse mehrteilig ausgebildet. Beispielsweise weist das erste Gehäuse ein dem Kabelanschlussbereich zugewandtes Oberteil und ein dem Kabelanschlussbereich abgewandtes Unterteil auf. Diese Gehäuseteile können jeweils als ein Vergussteil hergestellt sein. Dadurch kann das Gehäuse in besonders einfacher und kostengünstiger Weise hergestellt werden. In einer alternativen, ebenfalls vorteilhaften Ausgestaltung, umfasst die Steckverbindung ein den Bodenbereich des ersten Kontaktelements und die äußere Mantelfläche der Isolationshülse sowie einen Anschlussbereich des Kabels umgebendes erstes Gehäuse, welches einstückig ausgebildet ist und durch Umspritzen mit einem Kunststoffmaterial hergestellt ist.

Vorzugsweise weist das erste Gehäuse an einer Außenseite einen Schutzrandabschnitt auf, der zu einer äußeren Mantelfläche des ersten Gehäuses radial beabstandet angeordnet ist und die Mantelfläche zumindest teilweise radial umgibt. Es sollte deutlich sein, dass diese Ausgestaltung sowohl bei dem durch Umspritzen hergestellten ersten Gehäuse als auch bei einem mehrteiligen ersten Gehäuse vorgesehen sein kann. Der Schutzrandabschnitt kann im gekoppelten Zustand das zweite Gehäuse zumindest teilweise radial außen, insbesondere an einer Umfangsseite, umgeben. Dadurch kann beispielsweise ein verbesserter Berührungsschutz sowie eine verbesserte Dichtheit der Steckverbindung erreicht werden.

Besonders bevorzugt ist zwischen der äußeren Mantelfläche und dem Schutzrandabschnitt ein Freiraum ausgebildet, in den das zweite Gehäuse zumindest mit einem freien Endbereich einführbar. Dadurch kann das erste Gehäuse das zweite Gehäuse in diesem Bereich umgeben, wodurch eine Art Dom um das zweite Gehäuse gebildet ist und folglich die Steckverbindung beispielsweise gegen Spritzwasser besonders gut geschützt ist.

Vorzugsweise weist das erste Gehäuse und das zweite Gehäuse jeweils zumindest ein zueinander korrespondierendes Führungselement zum Ausrichten der beiden Gehäuse zueinander beim Verbinden der beiden Kopplungsteile auf. Dadurch kann die Steckverbindung in besonders einfacher Weise und besonders schnell erfolgen. Ferner können die Führungselemente für eine Verdrehsicherheit der beiden Kopplungsteile zueinander dienen. Insbesondere können die Führungselemente derart ausgebildet sein, dass das erste Kopplungsteil in nur einer einzigen bestimmten Ausrichtung mit dem zweiten Kopplungsteil gekoppelt werden kann. Dadurch können beispielsweise Fehlausrichtungen der beiden Kopplungsteile, insbesondere der elektrischen Kontakte, vermieden werden.

Vorzugsweise weist das erste Gehäuse und das zweite Gehäuse jeweils zumindest ein zueinander korrespondierendes Fixiermittel zum zumindest temporären Fixieren der beiden Gehäuse aneinander auf. Dadurch kann das Verbinden der beiden Kopplungsteile in besonders sicherer Weise erfolgen. Beispielsweise wird das erste Kopplungsteil nach einem Einstecken in das zweite Kopplungsteil an diesem zweiten Kopplungsteil temporär fixiert, sodass ein Herausfallen oder Lösen eines der Kopplungsteile verhindert wird und nur durch einen besonderen Handgriff oder Kraftaufwand ermöglicht ist. Dadurch wird für den Bediener eine verbesserte Handhabung ermöglicht, beispielsweise zum Umlegen des Sicherungsbügels in eine andere Fixierposition.

Vorzugsweise weist das Fixiermittel eine an einem der Gehäuse ausgebildete Rastnase oder Clip und eine an dem jeweils anderen Gehäuse angeordnete, mit der Rastnase korrespondierende Ausnehmung auf. Besonders bevorzugt ist ein in der Übersteckrichtung ausgebildete, vorzugsweise als Führungselement ausgebildeter, Gehäuseabschnitt mit daran, vorzugsweise nach radial innen des ersten Kopplungsteils, hervorstehender Rastnase zum Eingreifen in eine an dem zweiten Gehäuse ausgebildete, korrespondierende Ausnehmung vorgesehen. Dadurch können die temporären Fixiermittel in der Herstellung besonders kostengünstig und in der Bedienung besonders einfach ausgestaltet sein.

Vorzugsweise ist der Endbereich des Leiters mit dem Bodenbereich des ersten Kontaktelements verlötet oder verschweißt ist. Dadurch kann eine besonders langlebige und sichere Verbindung zwischen dem ersten Kontaktelement und dem Leiterdraht des Kabels sichergestellt werden.

Um eine dauerhafte Kontaktierung des Mantelbereichs des ersten elektrischen Kontaktelements mit beispielsweise einem Kontaktstift auch nach häufigen Übersteckvorgängen bewerkstelligen zu können, ist vorzugsweise ein - besonders bevorzugt eine Teillänge des Mantelbereichs umgebender - Federring vorgesehen. Dieser kann aus einem Federstahl bestehen. Damit dieser eine Aufspreizbewegung der durch die Schlitze voneinander getrennten Kontaktzungen nicht durch Anschlag an die innere Mantelfläche der Isolationshülse begrenzt, ist vorzugsweise eine Nut in dem Mantelbereich vorgesehen, in welche der Federring soweit einrückt, dass er nach außen hin nicht über die Mantelfläche des Mantelbereichs des ersten elektrischen Kontaktelements übersteht. Auch ist durch diese Maßnahme die Gefahr, dass der Federring in Übersteckrichtung ver- oder abrutscht, ausgeschlossen.

Ein Gehäuse, welches im Zusammenhang mit einer schnell trennbaren elektrischen Steckverbindung Verwendung findet, insbesondere bei einer solchen, die ein oder mehrere der vorzitierten Merkmale aufweist, umfasst vorzugsweise einen in Übersteckrichtung verlaufenden Rand, der über eine Fase oder gekrümmt in die äußere Mantelfläche des Gehäuses übergeht. Überraschenderweise hat sich gezeigt, dass ein derart ausgebildetes Gehäuse zum dichten Zusammenwirken eines im übersteckten Zustand die äußere Mantelfläche umgebendes Gegengehäuse geeignet ist, wenn dieses aus einem elastischen, insbesondere gummielastischen Material ausgebildet ist.

Aufgrund des Ringraumes zwischen dem zweiten Gehäuse und dem zweiten elektrischen Kontaktelement, in welchen das erste Gehäuse beim Überstecken einführbar sein muss, weist das zweite Gehäuse regelmäßig eine Öffnung auf, die es einer Bedienperson ermöglicht, mit einem Finger in Kontakt mit dem zweiten Kontaktelement zu gelangen. Bei einer weiterhin bevorzugten Ausführungsform ist daher an dem in Übersteckrichtung vorlaufenden Ende des zweiten Kontaktelements ein Berührungsschutz aus einem isolierenden Material vorgesehen.

Um ein verpoltes Überstecken zu vermeiden, sind die äußere Mantelfläche des ersten Gehäuses und der Ringraum des zweiten Gehäuses vorzugsweise polspezifisch ausgebildet, insbesondere mit Nuten und/oder Vorsprüngen versehen.

Die Erfindung betrifft auch ein Verfahren zur Herstellung der elektrisch leitenden Verbindung zwischen dem eine Innenfläche und eine Außenfläche aufweisenden Bodenbereich des ersten elektrischen Kontaktelements und den aus der Isolierung vorstehenden Endbereichen des elektrischen Leiters einer elektrischen Steckverbindung wie zuvor beschrieben. Bei diesem Verfahren wird der Endbereich des elektrischen Leiters mittels eines ersten Kontaktierungswerkzeugs in Anlage mit der Außenfläche des Bodens des ersten elektrischen Kontaktelements gebracht, ein zweites Kontaktierungswerkzeug anstatt des zweiten Kontaktelements in den Mantelbereich eingeführt, bis das Kontaktierungswerkzeug an der Innenfläche des Bodenbereichs anliegt. Hiernach werden das erste und/oder zweite Kontaktierungswerkzeug mit einer eine dauerhafte Verbindung zwischen dem ersten elektrischen Kontaktelement und dem Leiter bewirkenden Energie beaufschlagt. Bei dieser Energie kann es sich beispielsweise um eine mechanische Energie handeln, die einen Druck zwischen dem Boden und dem Leiter bewirkt, sollten Boden und/oder Leiter so ausgebildet sein, dass sie sich dauerhaft miteinander verpressen lassen. Auch ist es beispielsweise möglich, den Boden und/oder den Leiter in mechanische Schwingungen zu versetzen, um eine Reibverschweißung zwischen Boden und Leiter zu bewirken. Die ersten und/oder zweiten Kontaktierungswerkzeuge können hierzu als Teile von Sonotroden ausgebildet sein. Ebenfalls ist es beispielsweise möglich, die ersten und zweiten Kontaktierungswerkzeuge als Elektroden auszubilden und durch Beaufschlagung mit elektrischer Leistung eine Schweißverbindung zu bewirken.

Unabhängig von der jeweils zur Herstellung der dauerhaften Verbindung gewählten, eingeleiteten Energieart ist wesentlich, dass das zweite Kontaktierungswerkzeug auf die Innenfläche des Bodenbereichs wirkt, da hierdurch vermieden wird, dass der Mantelbereich mit seinen Kontaktzungen durch eventuellen Energieeintrag beschädigt wird.

Die Erfindung soll nun anhand der Zeichnung weiter verdeutlicht werden. Es zeigen:
- Fig. 1: - schematisch - ein erstes Ausführungsbeispiel einer erfindungsgemäßen, schnell trennbaren elektrischen Steckverbindung in einem Schnitt, wobei der linke Bereich vor dem Überstecken, der rechte Bereich nach dem Überstecken des ersten elektrischen Kontaktelements mit dem zweiten elektrischen Kontaktelement dargestellt sind;
- Fig. 2: - schematisch - die Vorbereitung des dauerhaften Verbindens des ersten elektrischen Kontaktelements mit dem elektrischen Leiter gemäß erstem Ausführungsbeispiel;
- Fig. 3: - wiederum schematisch - den Verfahrensschritt des dauerhaften Inverbindungbringens des ersten elektrischen Kontaktelements mit dem elektrischen Leiter gemäß erstem Ausführungsbeispiel; und
- Fig.4: - schematisch - ein zweites Ausführungsbeispiel einer erfindungsgemäßen Steckverbindung in einer perspektivischen Explosionsdarstellung.

Das in der Figur 1 dargestellte, als Ganzes mit 100 bezeichnete Ausführungsbeispiel der schnell trennbaren, elektrischen Steckverbindung ist insbesondere zur Verbindung eines Pols eines elektrischen Akkumulators mit einem elektrischen Anschluss einer Antriebseinrichtung eines Flurförderzeugs vorgesehen. In Fig. 1 sei die linke Seite akkumulatorseitig A, die rechte Seite antriebsseitig B. Akkumulatorseitig A ist die elektrische Steckverbindung 100 vor dem Übersteckvorgang, antriebsseitig nach dem Übersteckvorgang dargestellt. Die Steckverbindung ist akkumulator- und antriebsseitig identisch ausgebildet, so dass die nachfolgenden Ausführungen für beide Seiten gelten.

Die elektrische Steckverbindung 100 umfasst ein erstes elektrisches Kontaktelement 1, welches einem nicht näher bezeichneten ersten Kopplungsteil zugeordnet ist, etwa topfförmig ausgebildet ist und einen Mantelbereich 2 mit einer inneren Mantelfläche 2' und einer äußeren Mantelfläche 2", sowie einen Bodenbereich 3 umfasst. Das elektrische Kontaktelement 1 ist aus einem elektrisch gut leitenden Material, beispielsweise aus einer Kupferlegierung gefertigt. Der Mantelbereich 2 weist eine Mehrzahl von sich vom Bodenbereich 3 bis zum Randbereich 4 erstreckende Schlitze 5 auf, von denen in Fig. 1 lediglich drei erkennbar sind. Einander benachbarte Schlitze 5 begrenzen jeweils eine Kontaktzunge 6. Die Kontaktzungen 6 begrenzen die innere Mantelfläche 2' des Mantelbereichs 2, deren Durchmesser an den Außendurchmesser eines zweiten elektrischen Kontaktelements 7 derart angepasst ist, dass das erste elektrische Kontaktelement 1 unter Anlage der Kontaktzungen 6 an einer äußeren Mantelfläche 7' des zweiten elektrischen Kontaktelements 7 übersteckbar ist.

Damit die Kontaktzungen 6 des ersten elektrischen Kontaktelements 1 auch nach mehrfachen Übersteckvorgängen unter einer für eine Kontaktierung notwendigen Vorspannung an dem zweiten elektrischen Kontaktelement 7 anliegen, ist ein Federring 8 vorgesehen, welcher die äußere Mantelfläche 2" des Mantelbereichs 2 umgibt. Der Federring 8 ruht in einer Ringnut 26, so dass er nicht von den Kontaktzungen 6 in Übersteckrichtung S abrutschen kann und über die äußere Mantelfläche 2" des Mantelbereichs 2 nicht hinaussteht.

Der Mantelbereich 2 des ersten elektrischen Kontaktelements 1 ist von einer Isolationshülse 9 umgeben. Deren innere Mantelfläche 9' weist zur äußeren Mantelfläche 2" des Mantelbereichs 2 einen radialen Abstand r auf. Es ist somit ein Ringraum (27) zwischen der inneren Mantelfläche 9' und der äußeren Mantelfläche 2" gebildet, so dass ein Auseinanderspreizen der Kontaktzungen 6 beim Überstecken mit einem zweiten elektrischen Kontaktelement in den von dem Abstand r vorgegebenen Grenzen möglich ist. Die Isolationshülse 9 kann daher aus einem biegesteifen Material ausgebildet und vorgefertigt sein.

Das erste elektrische Kontaktelement 1 ist mit einem elektrischen Kabel 10, welches eine Isolierung 11 und einen elektrischen Leiter 12 aufweist, elektrisch verbunden. Hierzu ist der Leiter 12 in einem Endbereich E des Kabels 10 von der Isolierung 11 freigelegt. Die Länge des Endbereichs E entspricht etwa dem Außendurchmesser des ersten elektrischen Kontaktelements 1. Der Endbereich E ist flach auf die Außenseite des Bodenbereichs 3 aufgelegt und mit diesem untrennbar durch Kraft- oder Formschluss oder auch stoffschlüssig durch Verlöten oder Verschweißen verbunden. Mit "flach" ist dabei gemeint, dass der elektrische Leiter 12 im Verbindungsbereich etwa senkrecht zur Übersteckrichtung S, in welcher das erste elektrische Kontaktelement und das zweite elektrische Kontaktelement übersteckbar sind, ausgerichtet ist.

Die Isolationshülse 9, der Bodenbereich 3 mit dem daran befestigten elektrischen Leiter 1 sowie ein angrenzender Bereich T der Isolierung S sind umgeben von einem Gehäuse 13, welches durch Umspritzen hergestellt ist. Es umgibt die vorgenannten Bauteile bzw. Bereiche untrennbar und gasdicht mit Ausnahme einer sich in das erste elektrische Kontaktelement erstreckende Öffnung 14, durch welche das zweite elektrische Kontaktelement 7 einführbar ist. Der Durchmesser der Öffnung 14 ist nur geringfügig größer als der Durchmesser der inneren Mantelfläche 2' des ersten Kontaktelements 1.

Auf der dem elektrischen Kabel 10 abgewandten Seite jenseits der Übersteckachse S umfasst das Gehäuse 13 einen Vorsprung 29, der von einer ebenen Fläche 15 vorsteht. Er dient der Verhinderung eines Abrutschens eventuell vorhandener, in der Zeichnung nicht dargestellter Fixiermittel, mit welchen die ersten und zweiten elektrischen Kontaktelemente 1, 7 im übersteckten Zustand fixierbar sind.

Das zweite elektrische Kontaktelement 7, welches einem nicht näher bezeichneten zweiten Kopplungsteil zugeordnet ist, ist bei dem in der Zeichnung dargestellten Ausführungsbeispiel als Steckkontakt etwa zylindrischen Querschnitts ausgebildet. Es ist umgeben von einem etwa topfförmigen Gehäuse 16 aus einem elastisch nachgiebigen Material. Der Durchmesser des topfförmigen Gehäuses 16 ist derart an den Außendurchmesser des den Mantelbereich 2 des ersten elektrischen Kontaktelements umgebenden Bereich des ersten Gehäuses 13, welches hier eine Mantelfläche 17 aufweist, angepasst, dass dieser Bereich unter geringfügigem Aufweiten des zweiten Gehäuses 16 in dieses einführbar ist. Um den Einführvorgang zu erleichtern, geht die äußere Mantelfläche 17 des ersten Gehäuses 13 gekrümmt in den in Übersteckrichtung S vorlaufenden Rand 18 des ersten Gehäuses 13 über. Das zweite Gehäuse 16 bildet mit der äußeren Mantelfläche 7' des zweiten elektrischen Kontaktelements einen Ringraum 28.

Das zweite elektrische Kontaktelement 7 weist an seinem in Übersteckrichtung S vorlaufenden Ende einen Berührungsschutz 19 aus einem isolierenden Material auf. Der Berührungsschutz 19 ist mit dem zweiten elektrischen Kontaktelement 7 verpresst, wozu es einen kraftschlüssig in eine entsprechende Bohrung des Berührungsschutzes 19 eingreifenden Fortsatz aufweist.

Der von dem Berührungsschutz 19 fortweisende Endbereich 20 des zweiten elektrischen Kontaktelements 7 ist mit einem Außengewinde 21 versehen. Dieser ist zum Anschrauben des zweiten elektrischen Kontaktelements 7 an einem Akkumulatorpol oder an einem elektrischen Anschluss einer Antriebseinheit vorgesehen.

Der Endbereich 20 ist radial von Gehäusebereichen 22 umgeben.

Das erste Gehäuse kann mit Nuten und/oder Vorsprüngen und das zweite Gehäuse mit komplementären Vorsprüngen und/oder Nuten versehen sein. Deren Anordnung und/oder Ausbildung kann polspezifisch sein, so dass eine Verwechslung von Plus- und Minuspolen und ein verpoltes Überstecken verhindert ist.

Unter Bezugnahme auf die Fig. 2 und 3 soll nun das Verfahren beschrieben werden, mit welchem der Endbereich E des Leiters 12 des Kabels 10 mit dem Bodenbereich 3 des ersten elektrischen Kontaktelements 1 elektrisch verbunden wird.

Wie in Fig. 2 dargestellt ist, wird der elektrische Leiter 12 im Bereich E zunächst auf die Außenfläche des Bodenbereichs 3 aufgelegt. Es werden ein erstes Kontaktierungswerkzeug 23 und ein zweiten Kontaktierungswerkzeug 24 bereitgestellt. Das erste Kontaktierungswerkzeug 23 ist geeignet, den elektrischen Leiter 12 gegen die Außenfläche des Bodenbereichs 3 zu drücken. Das zweite Kontaktierungswerkzeug 24 ist derart ausgebildet, dass es in den von den Kontaktzungen 6 umschlossenen Raum in Übersteckrichtung S einführbar ist. Das in Übersteckrichtung voreilende Ende 25 ist komplementär zur Kontur der Innenseite des Bodenbereichs ausgebildet, so dass es flächig an diesem in Anlage bringbar ist. Befindet sich das erste Kontaktierungswerkzeug 23 in Anlage mit dem elektrischen Leiter 12, das zweite Kontaktierungswerkzeug 24 in Anlage mit der Innenseite des Bodenbereichs 3, so wird zumindest eines der Kontaktierungswerkzeuge 23, 24 derart mit Energie beaufschlagt, dass der elektrische Leiter 12 mit dem Bodenbereich an dessen Außenseite eine zerstörungsfrei nicht mehr trennbare, daher auch als untrennbar bezeichnete Verbindung eingeht. Lediglich beispielhaft sei hier die Beaufschlagung mit elektrischer Energie zur Erzeugung einer Elektroverschweißung oder eine Beaufschlagung mit Schwingungsenergie, indem beispielsweise eines oder beide der Kontaktierungswerkzeuge als Teile von Sonotroden ausgebildet sind und ein Reibverschweißen bewirkt wird, genannt. Nach Entfernen der Kontaktierungswerkzeuge 23, 24 erfolgt das Aufsetzen der Isolationshülse 9 und die anschließende Umspritzung zur Ausbildung des Gehäuses 13 in an sich bekannter Weise.

Das in der Figur 4 gezeigte zweite Ausführungsbeispiel einer erfindungsgemäßen Steckverbindung 100 umfasst ebenfalls zwei Kopplungsteile 101, 102, die im Wesentlichen, das heißt insbesondere die jeweils im Inneren der Gehäuse 13 und 16 angeordneten und die elektrischen Komponenten betreffenden Bauteile, den in Figuren 1 bis 3 gezeigten Ausgestaltungen entsprechen. In der äußeren Ausgestaltung der Kopplungsteile 101, 102 sind jedoch zahlreiche Unterscheidungsmerkmale vorhanden.

Die in Figur 4 gezeigte Steckverbindung 100 weist ein erstes Kopplungsteil 101 auf, welches - wie das erste Ausführungsbeispiel - ein erstes elektrisches Kontaktelement 1, umfassend einen Bodenbereich 3, einen Mantelbereich 2 bildende und durch Schlitze 5 getrennte Kontaktzungen 6 mit einem freien Ende oder Rand 4. An dem Bodenbereich 3 ist das erste elektrische Kontaktelements 1 mit einem Leiter 12 eines Kabels 10, beispielsweise durch Löten, verbunden. Das erste Kontaktelement 1 ist zumindest in dem Mantelbereich 2 radial von einer Isolierungshülse 9 sowie einem ersten Gehäuse 13 umgeben. In diesem Beispiel ist das Gehäuse 13 zweiteilig ausgebildet und weist einen ersten Gehäuseteil 13a und einen zweiten Gehäuseteil 13b auf. Der zweite Gehäuseteil 13b umgibt zumindest die Verbindungsstelle zwischen dem ersten Kontaktelement 1 und dem Leiterdraht 12. Das erste Gehäuseteil 13a umgibt die Isolationshülse 9 und das darin befindliche erste Kontaktelement 1. Das erste Gehäuseteil 13a ist innenseitig im Wesentlichen wie das in Figur 1 gezeigte erste Gehäuse 13 aufgebaut. An einer Außenseite des ersten Gehäuseteil 13a sind bei der hier gezeigten zweiten Ausführungsform zusätzlich beispielsweise drei Verbindungspunkte zum Befestigen des zweiten Gehäuseteils 13b, zum Beispiel Schraublöcher, ein eine äußere Mantelfläche 17 des ersten Gehäuseteils 13a radial beabstandet umgebender Schutzrandabschnitt 30 sowie ein an den Schutzrandabschnitt 30 sich anschließendes erstes Führungselement 31 zum Ausrichten des ersten Gehäuses 13 gegenüber dem zweiten Gehäuse 16 beim Koppeln der beiden Kopplungsteile 101,102. In einer alternativen, in Figur 4 nicht dargestellten Ausgestaltung, ist das erste Gehäuse 13 einteilig und einstückig ausgebildet, insbesondere als ein den Bodenbereich 3 des ersten Kontaktelements 1 und die äußere Mantelfläche 9" der Isolationshülse 9 sowie einen Anschlussbereich des Kabels 10 umgebendes, und bevorzugt durch Umspritzen mit einem Kunststoffmaterial hergestelltes Gehäuse ausgebildet.

Der Schutzrandabschnitt 30 bildet einen Freiraum 41 aus, in den das zweite Gehäuse 16 zumindest mit einem freien Endbereich 42 beim Koppeln der beiden Kopplungsteile 101,102 eingeführt werden kann. An dem Führungselement 31 ist auf einer dem ersten Kontaktelement 1 zugewandten Seitenfläche eine in Figur 4 nicht dargestellte, hervorstehende Rastnase 32 ausgebildet, die für eine temporäre Fixierung des ersten Kopplungsteils 101 an dem zweiten Kopplungsteil 102 in eine an dem zweiten Kopplungsteil 102 ausgebildete Ausnehmung 33 in Eingriff bringbar ist. An dem Endbereich 42 des zweiten Gehäuses 16 kann vorteilhafterweise ein Dichtungsring 40 angeordnet sein, der zum Koppeln des ersten Kopplungsteils 101 an das zweite Kopplungsteil 102 derart angeordnet ist, dass die Steckverbindung 100 gegenüber der Umgebung abgedichtet ist.

Das zweite Kopplungsteil 102 umfasst - wie auch das erste Ausführungsbeispiel - ein zweites elektrisches Kontaktelement 7, welches eine äußere Mantelfläche 7' aufweist, die von dem Mantelbereich 2 des ersten elektrischen Kontaktelements 1 übersteckbar ist, wobei das zweite elektrische Kontaktelement 7 von dem zweiten Gehäuse 16 umgeben ist und mit dem zweiten elektrischen Kontaktelement 7 einen Ringraum 28 bildet, in den das erste Gehäuse 13 einführbar ist. An einer Außenseite weist das zweite Gehäuse 16 zwei mit dem ersten Führungselement 31 des ersten Gehäuses 13 korrespondierende zweite Führungselemente 31' und 31" auf. Diese sind vorliegend als in Steckrichtung S konisch zusammenlaufende Stege 31', 31" ausgebildet, welche beim Einstecken des ersten Kopplungsteils 101 das erste Führungselement 31 an zwei Stirnseiten führen. Vorliegend weist das zweite Gehäuse 16 zwischen diesen Stegen 31',31"eine Ausnehmung 33 zur Aufnahme der an dem ersten Führungselement 31 angeordneten Rastnase zur temporären Fixierung der beiden Kopplungsteile 101,102 aneinander auf. Ferner weist das zweite Gehäuse 16 eine Aufnahmehülse 34 zur Lagerung oder drehfreien Befestigung eines Sicherungsbügels 35 auf.

Der Sicherungsbügel 35 dient zum dauerhaften Fixieren des ersten Gehäuses 13 an dem zweiten Gehäuse 16 und ist als ein separates Bauteil ausgebildet. Der Sicherungsbügel 35 ist um eine Drehachse 36 mittels der Bolzen 37 an der Aufnahmehülse 34 des zweiten Gehäuses 16 schwenkbar oder drehbar gelagert. Die Drehachse 36 ist dabei senkrecht und versetzt zu der Steckachse S angeordnet. Der Sicherungsbügel 35 weist einen ersten Bügelabschnitt 38 und einen gegenüber dem ersten Bügelabschnitt 38 abgewinkelten zweiten Bügelabschnitt 39 auf. Der erste Bügelabschnitt 38 ist U-förmig ausgebildet und weist zwei sich jeweils von den Bolzen 37 bis zu dem zweiten Bügelabschnitt 39 erstreckende Bügelarme auf. Im Bereich des sich anschließenden zweiten Bügelabschnitts 39 sind die Bügelarme zusammengeführt. Der zweite Bügelabschnitt 39 ist geschwungen ausgebildet, sodass dieser als ein Handgriff zum Bedienen des Sicherungsbügels 35 besonders geeignet ausgebildet ist. An dem zweiten Bügelabschnitt 39 ist eine nicht näher dargestellte Rastnase 43 angeordnet, welche zum Fixieren des Sicherungsbügels 35 in eine an dem zweiten Gehäuseteil 13b des ersten Gehäuses 13 ausgebildet Ausnehmung 44 eingreifen kann.

Durch die zuvor beschriebene Ausgestaltung kann trotz Vibrationen, Erschütterungen oder anderen auftretenden Kräften eine dauerhafte Verbindung der Kontaktelemente 1, 7 gewährleistet werden. Bei einem Kopplungsvorgang wird zunächst der erste Kopplungsteil 101 mit dessen Gehäuse 13 über die Führungselemente 31,31 Strich, 31 zwei Strich bei geöffnetem Sicherungsbügel 35 an dem zweiten Gehäuse 16 des zweiten Kopplungsteils 102 ausgerichtet und entlang der Steckachse S in Richtung des zweiten Kopplungsteils 102 Translatorrausch vorgeschoben bis die an dem ersten Führungselement 31 angeordnete Rastnase 32 in die Ausnehmung 33 eingreift. In diesem Zustand kann der Bediener das erste Kopplungsteil 101 loslassen und über den als Handgriff ausgebildeten zweiten Bügelabschnitt 39 den Sicherungsbügel 35 über das Kopplungsteil 101 schwenken bis der Sicherungsbügel 35 mit der Rastnase 43 hinter einen Absatz in die Ausnehmung 44 eingreift. Das Lösen der Steckverbindung 100 erfolgt durch ein leichtes Anheben des als Handgriff ausgebildeten zweiten Bügelabschnitt 39 zum Lösen des Sicherungsbügels 35 von dem ersten Gehäuse 13, insbesondere der Rastnase 43 aus der Ausnehmung 44, und einem Zur-Seite-Schwenken des Sicherungsbügels 35. Anschließend kann das erste Kopplungsteil 101 durch Lösen der Rastnase 32 aus der Ausnehmung 33 parallel zur Steckrichtung S aus dem Kopplungsteil 102 heraus gezogen werden.

Es sollte deutlich sein, dass der Schutzbereich der Erfindung nicht auf die beschriebenen Ausführungsbeispiele und/oder die gezeigten Merkmalskombinationen begrenzt ist. Insbesondere der Aufbau der Gehäuse sowie des Sicherungsbügels, können - ohne den Kern der Erfindung zu verändern - durchaus modifiziert sein.

### Bezuaszeichenliste:

- 100: elektrische Steckverbindung
- 101: erstes Kopplungsteil
- 102: zweites Kopplungsteil
- 1: erstes elektrisches Kontaktelement
- 2: Mantelbereich
- 2': innere Mantelfläche
- 2": äußere Mantelfläche
- 3: Bodenbereich
- 4: Randbereich
- 5: Schlitze
- 6: Kontaktzungen
- 7: zweites elektrisches Kontaktelement
- 7': äußere Mantelfläche
- 8: Federring
- 9: Isolationshülse
- 9': innere Mantelfläche
- 9": äußere Mantelfläche
- 10: elektrisches Kabel
- 11: Isolierung
- 12: Leiter
- 13: erstes Gehäuse
- 13a: erster Gehäuseteil
- 13b: zweiter Gehäuseteil
- 14: Öffnung
- 15: Fläche
- 16: zweites Gehäuse
- 17: äußere Mantelfläche
- 17': Außenseite
- 18: Rand
- 19: Berührungsschutz
- 20: Endbereich
- 21: Außengewinde
- 22: Gehäusebereiche
- 23: erstes Kontaktierungswerkzeug
- 24: zweites Kontaktierungswerkzeug
- 25: Ende
- 26: Nut
- 27: Ringraum
- 28: Ringraum
- 29: Vorsprung
- 30: Schutzrandabschnitt
- 31, 31', 31": Führungselement
- 32: Rastnase
- 33: Ausnehmung
- 34: Aufnahmehülse
- 35: Sicherungsbügel
- 36: Drehachse
- 37: Bolzen
- 38: erster Bügelabschnitt
- 39: zweiter Bügelabschnitt
- 40: Dichtring
- 41: Freiraum
- 42: Endbereich
- 43: Rastnase
- 44: Ausnehmung
- A: Akkumulatorseite
- B: Antriebsseite
- E: Endbereich
- r: Abstand
- S: Übersteckachse
- T: Bereich

## Patentansprüche

1. Elektrische Steckverbindung (100) für hochstromige Fahrzeuganwendungen, umfassend ein erstes Kopplungsteil (101)
- mit einem einen Bodenbereich (3) und einen Mantelbereich (2) umfassenden ersten elektrischen Kontaktelement (1), wobei der Mantelbereich (2) zumindest einen sich von dem Bodenbereich (3) bis zu einem dem Bodenbereich (3) gegenüberliegenden Randbereich (4) des Mantelbereichs (2) erstreckenden Schlitz (5) aufweist,
- mit einem elektrischen Kabel (10), welches einen elektrischen Leiter (12) und eine diesen Leiter (12) ummantelnde Isolierung (11) umfasst, wobei ein aus der Isolierung (11) vorstehender Endbereich (E) des Leiters (12) mit dem Bodenbereich (3) des ersten Kontaktelements (1) elektrisch leitend verbunden ist,
und umfassend ein zweites Kopplungsteil (102)
- mit einem zweiten elektrischen Kontaktelement (7), welches eine äußere Mantelfläche (7') aufweist, die von dem Mantelbereich (2) des ersten elektrischen Kontaktelements (1) übersteckbar ist,
**dadurch gekennzeichnet,**
**dass** das erste Kopplungsteil (101)
- eine den Mantelbereich (2) des ersten elektrischen Kontaktelements (1) umgebende Isolationshülse (9), die eine äußere Mantelfläche (9") und eine innere Mantelfläche (9') aufweist, wobei die innere Mantelfläche (9') zu einer äußeren Mantelfläche (2") des Mantelbereichs (2) des elektrischen Kontaktelements (1) beabstandet ist, sowie
- eine den Bodenbereich (3) des ersten Kontaktelements (1) und die äußere Mantelfläche (9") der Isolationshülse (9) sowie einen Anschlussbereich des elektrischen Kabels (10) umgebendes erstes Gehäuse (13), das durch Umspritzen mit einem Kunststoffmaterial hergestellt ist, umfasst, und
- **dass** das zweite elektrische Kontaktelement (7) mit einem zweiten Gehäuse (16) umgeben ist, welches mit dem zweiten elektrischen Kontaktelement (7) einen Ringraum (28) bildet, in den das erste Gehäuse (13) einführbar ist,
**oder**
**dass** das erste Kopplungsteil (101)
- eine den Mantelbereich (2) des ersten elektrischen Kontaktelements (1) umgebende Isolationshülse (9), die eine äußere Mantelfläche (9") und eine innere Mantelfläche (9') aufweist, wobei die innere Mantelfläche (9') zu einer äußeren Mantelfläche (2") des Mantelbereichs (2) des elektrischen Kontaktelements (1) beabstandet ist, sowie
- eine den Bodenbereich (3) des ersten Kontaktelements (1) und die äußere Mantelfläche (9") der Isolationshülse (9) sowie einen Anschlussbereich des elektrischen Kabels (10) umgebendes erstes Gehäuse (13) umfasst,
- **dass** das zweite elektrische Kontaktelement (7) mit einem zweiten Gehäuse (16) umgeben ist, welches mit dem zweiten elektrischen Kontaktelement (7) einen Ringraum (28) bildet, in den das erste Gehäuse (13) einführbar ist, und
- **dass** ein Sicherungsbügel (35) zum Fixieren des ersten Gehäuses (13) an dem zweiten Gehäuse (16) vorgesehen ist.

2. Steckverbindung nach Anspruch 1, **dadurch gekennzeichnet, dass** der Sicherungsbügel (35) um eine Drehachse (36) schwenkbar gelagert ist.

3. Steckverbindung nach einem der Ansprüche 1 oder 2, **dadurch gekennzeichnet, dass** der Sicherungsbügel (35) einen ersten Bügelabschnitt (38) und einen gegenüber dem ersten Bügelabschnitt (38) abgewinkelten zweiten Bügelabschnitt (39) aufweist.

4. Steckverbindung nach einem der Ansprüche 1 bis 3, **dadurch gekennzeichnet, dass** das erste Gehäuse (13) mehrteilig ausgebildet ist.

5. Steckverbindung nach einem der voranstehenden Ansprüche, **dadurch gekennzeichnet, dass** das erste Gehäuse (13) an einer Außenseite (17') einen Schutzrandabschnitt (30) aufweist, der zu einer äußeren Mantelfläche (17) des ersten Gehäuses (13) radial beabstandet angeordnet ist und die Mantelfläche (17) zumindest teilweise radial umgibt.

6. Steckverbindung nach Anspruch 5, **dadurch gekennzeichnet, dass** zwischen der äußeren Mantelfläche (17) und dem Schutzrandabschnitt (30) ein Freiraum (41) ausgebildet ist, in den das zweite Gehäuse (16) zumindest mit einem freien Endbereich (42) einführbar ist.

7. Steckverbindung nach einem der voranstehenden Ansprüche, **dadurch gekennzeichnet, dass** das erste Gehäuse (13) und das zweite Gehäuse (16) jeweils zumindest ein zueinander korrespondierendes Führungselement (31, 31', 31") zum Ausrichten der beiden Gehäuse (13, 16) zueinander aufweist.

8. Steckverbindung nach einem der voranstehenden Ansprüche, **dadurch gekennzeichnet, dass** das erste Gehäuse (13) und das zweite Gehäuse (16) jeweils zumindest ein zueinander korrespondierendes Fixiermittel (32, 33) zum zumindest temporären Fixieren der beiden Gehäuse (13, 16) aneinander aufweist.

9. Steckverbindung nach Anspruch 8, **dadurch gekennzeichnet, dass** das Fixiermittel (32, 33) eine an einem Gehäuse (13, 16) ausgebildete Rastnase (32) und eine an dem jeweils anderen Gehäuse (13, 16) angeordnete, mit der Rastnase (32) korrespondierende Ausnehmung (33) aufweist.

10. Steckverbindung nach einem der voranstehenden Ansprüche, **dadurch gekennzeichnet, dass** der Endbereich (E) des Leiters (12) mit dem Bodenbereich (3) des ersten Kontaktelements (1) verlötet oder verschweißt ist.

11. Steckverbindung nach einem der voranstehenden Ansprüche, **dadurch gekennzeichnet, dass** ein eine Teillänge des Mantelbereichs (2) umgebender Federring (8) vorgesehen ist.

12. Steckverbindung nach Anspruch 11, **dadurch gekennzeichnet, dass** zur Aufnahme des Federrings (8) eine Nut (26) in dem Mantelbereich (2) vorgesehen ist.

13. Steckverbindung nach einem der voranstehenden Ansprüche, **dadurch gekennzeichnet, dass** das erste Gehäuse (13) eine äußere Mantelfläche (17) und einen senkrecht zu einer Übersteckrichtung (S) verlaufenden Rand (18) umfasst, der über eine Fase oder gekrümmt in die äußere Mantelfläche (17) übergeht.

14. Steckverbindung nach einem der voranstehenden Ansprüche, **dadurch gekennzeichnet, dass** das zweite Gehäuse (16) aus einem elastischen Material gefertigt ist.

15. Steckverbindung nach einem der voranstehenden Ansprüche, **dadurch gekennzeichnet, dass** das zweite Kontaktelement (7) an einem in Übersteckrichtung (S) vorlaufenden Ende einen Berührungsschutz (19) aus einem isolierenden Material aufweist.

16. Steckverbindung nach einem der voranstehenden Ansprüche, **dadurch gekennzeichnet, dass** die äußere Mantelfläche (17) des ersten Gehäuses (13) und der Ringraum (28) des zweiten Gehäuses (16) polspezifisch ausgebildet sind.

17. Steckverbindung nach Anspruch 16, **dadurch gekennzeichnet, dass** die äußere Mantelfläche (17) des ersten Gehäuses (13) Nuten und/oder Vorsprünge und der Ringraum (28) des zweiten Gehäuses (16) jeweils dazu komplementäre Vorsprünge und/oder Nuten aufweist.

18. Verfahren zur Herstellung einer elektrisch leitenden Verbindung zwischen dem eine Innenfläche und eine Außenfläche aufweisenden Bodenbereich (3) des ersten elektrischen Kontaktelements (1) und dem aus der Isolierung (11) vorstehenden Endbereich (E) des elektrischen Leiters (12) einer elektrischen Steckverbindung nach einem der Ansprüche 1 bis 17, **dadurch gekennzeichnet, dass** das Verfahren die folgenden Schritte umfasst:
- In-Anlage-bringen des Endbereichs (E) des elektrischen Leiters (12) mit der Außenfläche des Bodenbereichs (3) mittels eines ersten Kontaktierungswerkzeugs (23),
- Einführen eines zweiten Kontaktierungswerkzeugs (24) in den Mantelbereich (2) und In-Anlage-bringen des zweiten Kontaktierungswerkzeugs (24) mit der Innenfläche des Bodenbereichs (3),
- Beaufschlagen des ersten und/oder des zweiten Kontaktierungswerkzeugs (23, 24) mit einer die Verbindung zwischen dem ersten elektrischen Kontaktelement (1) und dem elektrischen Leiter (12) bewirkenden Energie derart, dass der elektrische Leiter (12) mit dem Bodenbereich (3) an dessen Außenseite eine nicht mehr zerstörungsfrei trennbare Verbindung eingeht.

## Claims

1. Electrical plug-in connection (100) for high-current vehicle applications, comprising a first coupling part (101)
- that has a first electrical contact element (1) comprising a base region (3) and a lateral region (2), the lateral region (2) having at least one slot (5) extending from the base region (3) to an edge region (4) of the lateral region (2) opposite the base region (3),
- that has an electrical cable (10) which comprises an electrical conductor (12) and insulation (11) sheathing this conductor (12), an end region (E) of the conductor (12) which protrudes from the insulation (11) being electrically conductively connected to the base region (3) of the first contact element (1),
and comprising a second coupling part (102)
- that has a second electrical contact element (7) which has an outer lateral surface (7') over which the lateral region (2) of the first electrical contact element (1) can be plugged,
**characterized**
**in that** the first coupling part (101)
- has an insulating sleeve (9) which surrounds the lateral region (2) of the first electrical contact element (1) and has an outer lateral surface (9") and an inner lateral surface (9'), the inner lateral surface (9') being spaced apart from an outer lateral surface (2") of the lateral region (2) of the electrical contact element (1), and
- comprises a first housing (13) which surrounds the base region (3) of the first contact element (1) and the outer lateral surface (9") of the insulating sleeve (9) as well as a connection region of the electrical cable (10), and which is produced by overmolding with a plastics material, and
- **in that** the second electrical contact element (7) is surrounded by a second housing (16) which, together with the second electrical contact element (7), forms an annular space (28) into which the first housing (13) can be inserted,
**or**
**in that** the first coupling part (101)
- has an insulating sleeve (9) which surrounds the lateral region (2) of the first electrical contact element (1) and has an outer lateral surface (9") and an inner lateral surface (9'), the inner lateral surface (9') being spaced apart from an outer lateral surface (2") of the lateral region (2) of the electrical contact element (1), and
- comprises a first housing (13) which surrounds the base region (3) of the first contact element (1) and the outer lateral surface (9") of the insulating sleeve (9) as well as a connection region of the electrical cable (10),
- **in that** the second electrical contact element (7) is surrounded by a second housing (16) which, together with the second electrical contact element (7), forms an annular space (28) into which the first housing (13) can be inserted, and
- **in that** a securing clip (35) is provided for fixing the first housing (13) to the second housing (16).

2. Plug-in connection according to claim 1, **characterized in that** the securing clip (35) is mounted pivotably about an axis of rotation (36).

3. Plug-in connection according to either claim 1 or claim 2, **characterized in that** the securing clip (35) has a first clip portion (38) and a second clip portion (39) angled relative to the first clip portion (38).

4. Plug-in connection according to any of claims 1 to 3, **characterized in that** the first housing (13) is in multiple parts.

5. Plug-in connection according to any of the preceding claims, **characterized in that** the first housing (13) has, on an outer side (17'), a protective edge portion (30) which is arranged so as to be radially spaced apart from an outer lateral surface (17) of the first housing (13) and at least partially surrounds the lateral surface (17) radially.

6. Plug-in connection according to claim 5, **characterized in that**, between the outer lateral surface (17) and the protective edge portion (30), a space (41) is formed, into which at least a free end region (42) of the second housing (16) can be inserted.

7. Plug-in connection according to any of the preceding claims, **characterized in that** the first housing (13) and the second housing (16) each have at least one mutually corresponding guide element (31, 31', 31") for aligning the two housings (13, 16) with one another.

8. Plug-in connection according to any of the preceding claims, **characterized in that** the first housing (13) and the second housing (16) each have at least one mutually corresponding fixing means (32, 33) for at least temporarily fixing the two housings (13, 16) to one another.

9. Plug-in connection according to claim 8, **characterized in that** the fixing means (32, 33) has a latching lug (32) formed on one housing (13, 16) and a recess (33), corresponding to the latching lug (32), arranged on the other housing (13, 16).

10. Plug-in connection according to any of the preceding claims, **characterized in that** the end region (E) of the conductor (12) is soldered or welded to the base region (3) of the first contact element (1).

11. Plug-in connection according to any of the preceding claims, **characterized in that** a spring ring (8) surrounding part of the length of the lateral region (2) is provided.

12. Plug-in connection according to claim 11, **characterized in that** a groove (26) is provided in the lateral region (2) to accommodate the spring ring (8).

13. Plug-in connection according to any of the preceding claims, **characterized in that** the first housing (13) comprises an outer lateral surface (17) and an edge (18) that extends perpendicularly to a plug-over direction (S) and transitions via a chamfer or in a curved manner into the outer lateral surface (17).

14. Plug-in connection according to any of the preceding claims, **characterized in that** the second housing (16) is made of an elastic material.

15. Plug-in connection according to any of the preceding claims, **characterized in that** the second contact element (7) has, at an end extending in the plug-over direction (S), a contact-protection means (19) made of an insulating material.

16. Plug-in connection according to any of the preceding claims, **characterized in that** the outer lateral surface (17) of the first housing (13) and the annular space (28) of the second housing (16) are designed to be pole-specific.

17. Plug-in connection according to claim 16, **characterized in that** the outer lateral surface (17) of the first housing (13) has grooves and/or projections and the annular space (28) of the second housing (16) has respective complementary projections and/or grooves.

18. Method for producing an electrically conductive connection between the base region (3) of the first electrical contact element (1), which base region has an inner surface and an outer surface, and the end region (E) of the electrical conductor (12) of an electrical plug-in connection according to any of claims 1 to 17, which end region protrudes from the insulation (11), **characterized in that** the method comprises the following steps:
- bringing the end region (E) of the electrical conductor (12) into contact with the outer surface of the base region (3) by means of a first contacting tool (23),
- inserting a second contacting tool (24) into the lateral region (2) and bringing the second contacting tool (24) into contact with the inner surface of the base region (3),
- applying an energy to the first and/or the second contacting tool (23, 24) to establish a connection between the first electrical contact element (1) and the electrical conductor (12) such that the electrical conductor (12) connects to the base region (3) on an outer side of said region, the connection not being releasable without destruction.

## Revendications

1. Liaison de raccordement électrique (100) pour des applications automobiles à courant élevé, comprenant une première partie d'accouplement (101)
- comportant un premier élément de contact (1) électrique comprenant une région de fond (3) et une région d'enveloppe (2), la région d'enveloppe (2) présentant au moins une fente (5) s'étendant de la région de fond (3) jusqu'à une région de bord (4) de la région d'enveloppe (2), laquelle région de bord est opposée à la région de fond (3),
- comportant un câble électrique (10) qui comprend un conducteur (12) électrique et une isolation (11) enveloppant ce conducteur (12), une région d'extrémité (E) du conducteur (12) faisant saillie de l'isolation (11) étant connectée de manière électriquement conductrice à la région de fond (3) du premier élément de contact (1),
et comprenant une seconde partie d'accouplement (102)
- comportant un second élément de contact (7) électrique qui présente une surface d'enveloppe extérieure (7'), laquelle peut dépasser de la région d'enveloppe (2) du premier élément de contact (1) électrique,
**caractérisée**
**en ce que** la première partie d'accouplement (101) comprend
- un manchon d'isolation (9) entourant la région d'enveloppe (2) du premier élément de contact (1) électrique et présentant une surface d'enveloppe extérieure (9") et une surface d'enveloppe intérieure (9'), la surface d'enveloppe intérieure (9') étant espacée d'une surface d'enveloppe extérieure (2") de la région d'enveloppe (2) de l'élément de contact (1) électrique, ainsi
- qu'un premier boîtier (13) entourant la région de fond (3) du premier élément de contact (1) et la surface d'enveloppe extérieure (9") du manchon d'isolation (9) ainsi qu'une région de connexion du câble électrique (10), et étant produit par surmoulage avec un matériau plastique, et
**en ce que** le second élément de contact (7) électrique est entouré par un second boîtier (16) qui, avec le second élément de contact (7) électrique, forme un espace annulaire (28) dans lequel le premier boîtier (13) peut être inséré,
**ou**
**en ce que** la première partie d'accouplement (101) comprend
- un manchon d'isolation (9) entourant la région d'enveloppe (2) du premier élément de contact (1) électrique et présentant une surface d'enveloppe extérieure (9") et une surface d'enveloppe intérieure (9'), la surface d'enveloppe intérieure (9') étant espacée d'une surface d'enveloppe extérieure (2") de la région d'enveloppe (2) de l'élément de contact (1) électrique, ainsi
- qu'un premier boîtier (13) entourant la région de fond (3) du premier élément de contact (1) et la surface d'enveloppe extérieure (9") du manchon d'isolation (9) ainsi qu'une région de connexion du câble électrique (10),
**en ce que** le second élément de contact électrique (7) est entouré par un second boîtier (16) qui, avec le second élément de contact (7) électrique, forme un espace annulaire (28) dans lequel le premier boîtier (13) peut être inséré, et
**en ce qu'**un clip de fixation (35) permettant de fixer le premier boîtier (13) au second boîtier (16) est prévu.

2. Liaison de raccordement selon la revendication 1, **caractérisée en ce que** le clip de fixation (35) est monté pivotant autour d'un axe de rotation (36).

3. Liaison de raccordement selon l'une des revendications 1 ou 2, **caractérisée en ce que** le clip de fixation (35) présente une première section de clip (38) et une seconde section de clip (39) coudée par rapport à la première section de clip (38).

4. Liaison de raccordement selon l'une des revendications 1 à 3, **caractérisée en ce que** le premier boîtier (13) est réalisé en plusieurs parties.

5. Liaison de raccordement selon l'une des revendications précédentes, **caractérisée en ce que** le premier boîtier (13) présente une section de bord de protection (30) sur un côté extérieur (17'), laquelle section est espacée radialement d'une surface d'enveloppe extérieure (17) du premier boîtier (13) et entoure au moins partiellement radialement la surface d'enveloppe (17).

6. Liaison de raccordement selon la revendication 5, **caractérisée en ce qu'**un espace libre (41) est ménagé entre la surface d'enveloppe extérieure (17) et la section de bord de protection (30), espace dans lequel le second boîtier (16) peut être inséré au moins avec une région d'extrémité libre (42).

7. Liaison de raccordement selon l'une des revendications précédentes, **caractérisée en ce que** le premier boîtier (13) et le second boîtier (16) présentent respectivement au moins un élément de guidage (31, 31', 31") en correspondance mutuelle et permettant d'aligner les deux boîtiers (13, 16) l'un avec l'autre.

8. Liaison de raccordement selon l'une des revendications précédentes, **caractérisée en ce que** le premier boîtier (13) et le second boîtier (16) présentent respectivement au moins un moyen de fixation (32, 33) en correspondance mutuelle et permettant de fixer au moins temporairement les deux boîtiers (13, 16) l'un à l'autre.

9. Liaison de raccordement selon la revendication 8, **caractérisée en ce que** le moyen de fixation (32, 33) présente un bec de verrouillage (32) réalisé sur un boîtier (13, 16), et un évidement (33) correspondant au bec de verrouillage (32) et disposé sur l'autre boîtier (13, 16) respectif.

10. Liaison de raccordement selon l'une des revendications précédentes, **caractérisée en ce que** la région d'extrémité (E) du conducteur (12) est brasée ou soudée à la région de fond (3) du premier élément de contact (1).

11. Liaison de raccordement selon l'une des revendications précédentes, **caractérisée en ce qu'**une rondelle-ressort (8) entourant une longueur partielle de la région d'enveloppe (2) est prévue.

12. Liaison de raccordement selon la revendication 11, **caractérisée en ce qu'**une rainure (26) est prévue dans la région d'enveloppe (2) pour recevoir la rondelle-ressort (8).

13. Liaison de raccordement selon l'une des revendications précédentes, **caractérisée en ce que** le premier boîtier (13) comprend une surface d'enveloppe extérieure (17) et un bord (18) s'étendant perpendiculairement à une direction de dépassement (S), lequel bord se prolonge par un chanfrein ou de manière incurvée dans la surface d'enveloppe extérieure (17).

14. Liaison de raccordement selon l'une des revendications précédentes, **caractérisée en ce que** le second boîtier (16) est réalisé à partir d'un matériau élastique.

15. Liaison de raccordement selon l'une des revendications précédentes, **caractérisée en ce que** le second élément de contact (7) présente une protection anti-contact (19) en matériau isolant à une extrémité s'étendant dans la direction de dépassement (S).

16. Liaison de raccordement selon l'une des revendications précédentes, **caractérisée en ce que** la surface d'enveloppe extérieure (17) du premier boîtier (13) et l'espace annulaire (28) du second boîtier (16) sont conçus pour être spécifiques aux pôles.

17. Liaison de raccordement selon la revendication 16, **caractérisée en ce que** la surface d'enveloppe extérieure (17) du premier boîtier (13) présente des rainures et/ou des saillies, et l'espace annulaire (28) du second boîtier (16) présente respectivement des saillies et/ou des rainures complémentaires de celles-ci.

18. Procédé d'établissement d'une liaison électriquement conductrice entre la région de fond (3) du premier élément de contact électrique (1), laquelle région présente une surface intérieure et une surface extérieure, et la région d'extrémité (E), faisant saillie de l'isolation (11), du conducteur électrique (12) d'une liaison de raccordement selon l'une des revendications 1 à 17, **caractérisé en ce que** le procédé comprend les étapes suivantes :
- mise en contact de la région d'extrémité (E) du conducteur électrique (12) avec la surface extérieure de la région de fond (3) au moyen d'un premier outil de mise en contact (23),
- introduction d'un second outil de mise en contact (24) dans la région d'enveloppe (2) et mise en contact du second outil de mise en contact (24) avec la surface intérieure de la région de fond (3),
- application d'une énergie entraînant la liaison entre le premier élément de contact (1) électrique et le conducteur électrique (12) sur les premier et/ou second outils de mise en contact (23, 24), de telle sorte que le conducteur électrique (12) est relié à la région de fond (3), sur son côté extérieur, par une liaison qui ne peut être détachée de manière non destructive.
